# EUROPÄISCHE PATENTSCHRIFT

(11) **EP 1 630 499 B1**
(45) Veröffentlichungstag und Bekanntmachung des Hinweises auf die Patenterteilung: **14.11.2007**
(21) Anmeldenummer: 05015750.2
(22) Anmeldetag: 20.07.2005
(51) Int. Cl.: F25D 17/02, F25D 16/00

(54) **Anlage zum Kühlen zumindest eines Küchengeräts mittels Eisbrei**
Installation for cooling at least one kitchen device by using ice slush
Installation pour le refroidissement d'un appareil de cuisine utilisant un coulis de glacon

(30) Priorität: 13.08.2004 DE 202004012819 U; 02.02.2005 DE 202005001682 U
(43) Veröffentlichungstag der Anmeldung: 01.03.2006
(73) Patentinhaber: Goseling, Hubert, 97959 Assamstadt (DE)
(72) Erfinder: Nied, Ewald, 97959 Assamstadt (DE)
(74) Vertreter: von den Steinen, Axel

(56) Entgegenhaltungen:
- DE-A1- 10 111 322
- DE-U1- 20 318 865
- PATENT ABSTRACTS OF JAPAN Bd. 2003, Nr. 04, 2. April 2003 (2003-04-02) -& JP 2002 372354 A (KE CORPORATION:KK), 26. Dezember 2002 (2002-12-26)

## Beschreibung

Die Erfindung betrifft eine Anlage zum Kühlen zumindest eines Küchengeräts mittels Eisbrei nach dem Oberbegriff des Anspruchs 1.

Derartige Anlagen werden beispielsweise, jedoch keineswegs ausschließlich, in Küchen zur Gemeinschaftsverpflegung eingesetzt, um die zubereiteten Speisen schnell und effektiv herunterkühlen zu können. Die dabei verwendeten Küchengeräte können entweder nur zur Kühlung eingesetzt werden oder sind sowohl zur Kühlung als auch zur Erhitzung der Speisen geeignet. Die Bauart der Küchengeräte selbst ist grundsätzlich beliebig. So kann es sich um Koch-, Gar- oder Bratgeräte handeln, die zugleich als Kühleinrichtung genutzt werden.

Als Medium zur Aufnahme der Prozesswärme aus den Speisen dient Eisbrei, der aus einem geeigneten Kühlmittel, beispielsweise einem Wasser-Alkohol-Gemisch, in einer Eisbreierzeugereinheit hergestellt wird. Über einen Vorlauf gelangt der Eisbrei dann zum Küchengerät und durchströmt dabei entsprechende Leitungsabschnitte, um dabei die Prozesswärme aus den Speisen aufzunehmen. Je nach Menge der aufgenommenen Prozesswärme fließt ein Eisbrei mit verringertem Eisgehalt oder reines Kühlmittel ohne Eis mit angehobener Temperatur zurück.

Aus der DE 203 18 865 U1 ist eine Anlage zum Kühlen von Küchengeräten mittels Eisbrei bekannt, die eine Primärspeichereinheit und eine Sekundärspeichereinheit aufweist. In den beiden getrennten Speichereinheiten kann jeweils eine bestimmte Menge Eisbrei gespeichert werden. Die Primärspeichereinheit dient dabei zur Speicherung von Eisbrei mit hohem Eisgehalt, der optimal zur Kühlung der Küchengeräte geeignet ist. Im Sekundärspeicher wird der aus den Küchengeräten zurückfließende, erwärmte Eisbrei gespeichert, der einen geringen Eisgehalt aufweist bzw. kein Eis mehr enthält. Zu gegebener Zeit kann der Inhalt des Sekundärspeichers dann wieder heruntergekühlt werden und der Eisbrei nach Erreichen eines Mindesteisgehalts wieder in die Primärspeichereinheit übergeführt werden.

Nachteilig an dieser Art der Zwischenspeicherung des zurückfließenden und bereits erwärmten Eisbreis im Sekundärspeicher ist es, dass im Eisbrei vielfach flüchtige Stoffe, beispielsweise Alkohol, enthalten sind, die bei höheren Temperaturen ausgasen und damit verloren gehen. Die ausgasenden Stoffe müssen zum einen aufwendig aufgefangen und zum anderen kostenaufwendig im Eisbrei ersetzt werden.

Ausgehend von diesem Stand der Technik ist es deshalb Aufgabe der vorliegenden Erfindung, eine neue Anlage zum Kühlen von Küchengeräten mittels Eisbrei vorzuschlagen, die das unerwünschte Ausgasen von flüchtigen Stoffen aus dem Eisbrei verhindert.

Diese Aufgabe wird durch eine Anlage nach dem Oberbegriff des Anspruchs 1 gelöst.

Vorteilhafte Ausführungsformen der Erfindung sind Gegenstand der Unteransprüche.

Die gattungsgemäße Anlage beruht auf dem Grundgedanken, eine Speichereinheit zur Zwischenspeicherung von Eisbrei einzusetzen. Der von der Eisbreierzeugereinheit erzeugte Eisbrei wird in dieser Speichereinheit aufgenommen und zwischengespeichert. Je nach Kühlbedarf der in der Anlage zu kühlenden Küchengeräte kann dann der Eisbrei aus der Speichereinheit abgerufen werden. Im Ergebnis fungiert die Speichereinheit also als Puffer zwischen der Eisbreierzeugereinheit und dem in der Anlage vorgesehenen Küchengerät. Mit diesem Puffer können Kapazitätsunterschiede zwischen der Eisbreierzeugung und dem Eisbreiverbrauch abgefedert bzw. abgepuffert werden. In Zeiten geringen Eisbreiverbrauchs kann der Speicher mit Eisbrei aus der Eisbreierzeugereinheit aufgefüllt werden. Wird dann kurzfristig eine große Menge an Eisbrei zur Kühlung eines Küchengerätes oder mehrerer Küchengeräte benötigt, kann diese Menge unabhängig von der Erzeugerkapazität der Eisbreierzeugereinheit aus der Speichereinheit abgerufen werden. Die Größe der Speichereinheit kann dabei auf die maximal zu erwartende Pufferkapazität abgestimmt werden.

In gattungsgemäßen Anlagen wird Eisbrei als Kühlmedium verwendet. Eisbrei hat eine außerordentlich hohe Kapazität zur Aufnahme von Prozesswärme und ist deshalb sehr gut als Kühlmedium geeignet. Da es sich bei Eisbrei um ein Gemisch aus flüssigen und gefrorenen Kühlmittelanteilen handelt, besteht potentiell immer die Gefahr der Entmischung von Feststoffanteil und flüssiger Phase. Durch eine derartige Entmischung kann es zu erheblichen Problemen, beispielsweise der Verstopfung von Leitungen durch Einfrieren, kommen. Um einer Entmischung des Gemischs aus flüssigen und gefrorenen Kühlmittelbestandteilen wirksam vorbeugen zu können, sollte der Eisbrei in den Leitungen zu jeder Zeit eine zumindest geringfügige Strömungsbewegung aufweisen. Um diese permanente Strömungsbewegung gewährleisten zu können, wird nach einer bevorzugten Ausführungsform vorgeschlagen, eine Zirkulationsleitung an der Versorgungsleitung im Eisbreivorlauf zum Küchengerät abzweigen zu lassen. Durch diese Versorgungsleitung kann ein überschüssiges Eisbreivolumen, das zur Kühlung des Küchengerätes beim jeweiligen aktuellen Betriebszustand nicht benötigt wird, aus der Versorgungsleitung abfließen. Mit diesem "By-Pass" besteht somit die Möglichkeit, permanent eine größere Menge an Eisbrei durch die Versorgungsleitung zu fördern, als zur Kühlung des Küchengerätes erforderlich ist. Ist das Küchengerät beispielsweise außer Betrieb und wird somit keinerlei Eisbrei im Küchengerät benötigt, so kann der Eisbrei dennoch durch die Zirkulationsleitung strömen und im Ergebnis damit permanent umgepumpt werden.

Besonders vorteilhaft ist es dabei, wenn die Zirkulationsleitung direkt oder indirekt in die Speichereinheit mündet, so dass das überschüssige Eisbreivolumen nach der Entnahme aus der Speichereinheit durch die Zirkulationsleitung erneut in die Speichereinheit zurückbefördert werden kann.

Zur Kühlung des aus dem Küchengerät zurückfließenden, erwärmten Kühlmittels bzw. erwärmten Eisbreis findet eine Mischeinheit Verwendung. In der Mischeinheit wird der in der Eisbreierzeugereinheit erzeugte Eisbrei mit einem entsprechend hohen Eisanteil mit dem erwärmten Kühlmittel bzw. Eisbrei gemischt, so dass die daraus resultierende Mischung eine so niedrige Temperatur aufweist, dass die Mischung ohne Probleme weiterverarbeitet werden kann.

Erfindungsgemäß ist vorgesehen, dass das in der Mischeinheit hergestellte Gemisch über eine Leitung mit der Speichereinheit verbunden ist, so dass das durch Mischung heruntergekühlte Gemisch direkt in die Speichereinheit gelangt.

Um das in der Mischeinheit hergestellte Gemisch wahlweise oberschichtig oder unterschichtig in die Speichereinheit einleiten zu können, kann die Leitung zwischen Mischeinheit und Speichereinheit in zwei Abzweigleitungen verzweigen, wobei die erste Abzweigleitung oberschichtig und die zweite Abzweigleitung unterschichtig in die Speichereinheit mündet. In der Abzweigung zwischen erster Abzweigleitung und zweiter Abzweigleitung wird dabei ein Ventil vorgesehen, um die Strömung des Gemisches je nach Prozesszustand umschalten zu können.

Die oberschichtige bzw. unterschichtige Einleitung des Gemischs sollte vorzugsweise in Abhängigkeit der Temperatur des Gemischs umgeschaltet werden. Zur Messung der Temperatur des Gemischs ist deshalb in der Anlage ein Temperatursensor vorzusehen. Außerdem sollte eine Steuer- und/oder Regeleinrichtung vorgesehen sein, mit der das Ventil in Abhängigkeit der mit dem Temperatursensor gemessenen Mischtemperatur ansteuerbar ist. Im Ergebnis ist es dadurch möglich, dass das Ventil bei Unterschreiten einer vorgegebenen Grenztemperatur von der Steuer- und Regeleinrichtung so umgeschaltet wird, dass das Gemisch durch die erste Abzweigleitung oberschichtig in die Speichereinheit geleitet wird. Bei Überschreiten der Grenztemperatur, beispielsweise bei hohem Kühlbedarf in den Kochgeräten, wird das Ventil von der Steuer- bzw. Regeleinrichtung derart umgeschaltet, dass das Gemisch durch die zweite Abzweigleitung unterschichtig in die Speichereinheit geleitet wird. Dadurch wird gewährleistet, dass das Gemisch nur bei einem ausreichenden Eisgehalt oberschichtig in die Speichereinheit gelangt, wohingegen stark erwärmtes Gemisch mit einem relativ geringen Eisgehalt unterschichtig in die Speichereinheit eingepumpt wird. Dies ist insbesondere auch dann von großem Vorteil, wenn die Leitung, über die das Kühlmittel aus der Speichereinheit in die Eisbreierzeugereinheit geleitet wird, ebenfalls unterschichtig an der Speichereinheit angeschlossen ist.

In der Anlage kann auch eine zweite Speichereinheit vorgesehen sein, in der das vom Küchengerät zurückfließende erwärmte Kühlmittel bzw. der zurückfließende Eisbrei mit verringertem Eisgehalt zwischengespeichert werden. Damit kann das erwärmte Kühlmittel bzw. der erwärmte Eisbrei vor dem Einströmen in den ersten Speicher zeitweise zurückgehalten werden, um eine unerwünscht hohe Mischtemperatur im ersten Speicher zu vermeiden.

Dabei ist es besonders vorteilhaft, wenn das Kühlmittel bzw. der Eisbrei von der zweiten Speichereinheit unabhängig von der ersten Speichereinheit direkt zur Eisbreierzeugereinheit gefördert werden kann.

Um ein Entmischen der unterschiedlichen Phasen des Eisbreis zu verhindern, kann in der ersten Speichereinheit ein Rührwerk zur Umwälzung des Eisbreis vorgesehen sein.

Eine Ausführungsform einer erfindungsgemäßen Anlage ist in der Zeichnung Fig. 2 schematisch dargestellt und wird nachfolgend beispielhaft erläutert.

Es zeigt:
- **Fig. 1**: das Durchflussschema einer Anlage, die nicht Teil der Erfindung ist;
- **Fig. 2**: das Durchflussschema einer Ausführungsform einer erfindungsgemäßen Anlage zum Kühlen von Küchengeräten mittels Eisbrei.

Bei der in **Fig. 1** schematisch dargestellten Anlage 01 dient eine Eisbreierzeugereinheit 02 zur Herstellung von Eisbrei aus einem geeigneten Kühlmittel, beispielsweise einem Wasser-Alkohol-Gemisch. Mittels eines Temperatursensors 03 kann die Temperatur des dabei erzeugten Eisbreis 06 gemessen und in Abhängigkeit davon das Mehrwegeventil 04 umgeschalten werden.

Durch eine Leitung 05 kann der Eisbrei 06 in eine Speichereinheit 07 überströmen. Soweit das Gemisch 06 noch nicht die erforderliche Mindesttemperatur unterschritten hat bzw. ein noch nicht ausreichender Anteil an Eiskristallen vorhanden ist, kann der Eisbrei 06 durch eine Leitung 08 erneut angesaugt und mittels einer Pumpe 09 in die Eisbreierzeugereinheit 02 zum erneuten Durchlauf gefördert werden.

Der in der Speichereinheit 07 enthaltene Eisbrei 06 dient zur Kühlung der Küchengeräte 10 und 11. Zur Versorgung der Küchengeräte 10 und 11 mit Eisbrei 06 ist eine Versorgungsleitung 12 vorgesehen, in der der Eisbrei 06 mittels einer Pumpe weitergefördert werden kann. Durch die Abschnitte 12a, 12b, 12c und 12d der Versorgungsleitung 12 gelangt der Eisbrei 06 zu den Rührgefäßen 13 und einem zusätzlich im Rührgefäß 13 angeordneten Wärmetauscher 14. Durch Wärmeübergang aus den zu kühlenden Speisen nimmt der Eisbrei 06 im Rührgefäß 13 und im Wärmetauscher 14 die Prozesswärme auf und fließt dann durch die Rückflussleitungen 15a, 15b, 15c und 15d zu einer Sammeleinheit 16.

Von der Versorgungsleitung 12 zweigt am letzten Übergang zum Abschnitt 12a eine Zirkulationsleitung 17 ab, durch die überschüssiger Eisbrei 06, der durch die Versorgungsleitung 12 zugeführt wird, aber aufgrund des entsprechend geringeren Kühlbedarfs in den Küchengeräten 10 und 11 nicht in die Leitungsabschnitte 12a, 12b, 12c und 12d einströmt, abfließen kann. Das überschüssig geförderte Eisbreivolumen gelangt durch die Zirkulationsleitung 17 zum großen Teil zurück in die Speichereinheit 07, so dass eine geschlossene Zirkulation des Eisbreis 06 jederzeit aufrechterhalten werden kann.

Das in der Sammeleinheit 16 gesammelte angewärmte Kühlmittel bzw. der Eisbrei mit geringem Eisgehalt gelangt über eine Rückflussleitung 18 zu einem Wärmetauscher 19 und strömt durch den Einlauf 20 sekundärseitig in den Wärmetauscher 19 ein. Im Wärmetauscher 19 wird das zurückfließende Kühlmittel bzw. der Eisbrei heruntergekühlt und gelangt anschließend durch den sekundärseitigen Auslauf 21 des Wärmetauschers 19 in eine Leitung 22, durch die es in die Speichereinheit 07 überströmt.

Zur Kühlung des den Wärmetauscher 19 sekundärseitig durchströmenden Kühlmittels bzw. des Eisbreis dient der in der Eisbreierzeugereinheit 02 erzeugte unverbrauchte Eisbrei 06. Dieser den Wärmetauscher 19 primärseitig durchströmende, unverbrauchte Eisbrei 06 gelangt entweder direkt aus der Eisbreierzeugereinheit 02 durch eine Versorgungsleitung 23 oder durch eine Abzweigleitung 24 aus der Zirkulationsleitung 17 zum Einlauf 25 der Primärseite des Wärmetauschers 19. Soweit eine Abzweigleitung zur Durchleitung des Eisbreis aus der Zirkulationsleitung 17 in den Wärmetauscher 19 vorhanden ist, kann gegebenenfalls die direkte Einleitung der Zirkulationsleitung 17 in die Speichereinheit 07 auch entfallen, so dass der Eisbrei immer durch den Wärmetauscher 19 zirkuliert.

Nach Aufnahme der Prozesswärme im Wärmetauscher 19 strömt der angewärmte Eisbrei 06 am primärseitigen Auslauf 26 aus dem Wärmetauscher 19 aus und strömt entweder durch eine Rückflussleitung 27 direkt zurück zur Eisbreierzeugereinheit 02 oder durch eine Abzweigleitung 28 zurück zur Zirkulationsleitung 17.

Statt des Wärmetauschers 19 kann auch eine zweite, in **Fig. 1** nicht dargestellte Speichereinheit eingesetzt werden, um das aus den Küchengeräten 10 und 11 zurückfließende Kühlmittel zwischenspeichern zu können.

In **Fig. 2** ist eine Ausführungsform 29 einer erfindungsgemäßen Anlage schematisch dargestellt. Der Aufbau der Anlage 29 entspricht weitgehend dem Aufbau der Anlage 01, wobei Gleichteile mit gleichen Bezugszeichen gekennzeichnet sind.

Im Unterschied zur Anlage 01 wird das in der Sammeleinheit 16 gesammelte und angewärmte Kühlmittel bzw. der Eisbrei mit relativ geringem Eisgehalt über die Rückflussleitung 18 erfindungsgemäß zu einer Mischeinheit 30 geleitet. In der Mischeinheit 30 wird das zurückfließende Kühlmittel bzw. der zurückfließende Eisbrei durch Mischung mit frisch in der Eisbreierzeugereinheit 02 erzeugtem Eisbrei, der durch die Leitung 23 zur Mischeinheit 30 gelangt, heruntergekühlt. Das dabei entstehende Gemisch wird durch eine Leitung 31 aus der Mischeinheit 30 herausgeführt. Die Temperatur des Gemisches in der Leitung 31 wird mittels eines Temperatursensors 35 gemessen, der in oder an der Leitung 31 angebracht ist.

In Abhängigkeit des Temperaturmessergebnisses des Temperatursensors 35 wird ein Dreiwegeventil 32 von einer nicht dargestellten Steuereinrichtung umgeschaltet. Liegt die Temperatur des Gemisches unterhalb einer vorgegebenen Grenztemperatur, weil in den Küchengeräten 13 und 14 nur wenig Wärme aufgenommen worden ist, so wird das Ventil 32 so gestellt, dass das Gemisch über eine Leitung 33 oberschichtig in die Speichereinheit 07 gelangt. Überschreitet das Gemisch in der Leitung 31 die vorgegebene Grenztemperatur, so wird das Ventil 32 umgeschaltet und das Gemisch wird über eine Leitung 34 unterschichtig in die Speichereinheit 07 eingeleitet.

## Patentansprüche

1. Anlage (29) zum Kühlen zumindest eines Küchengeräts (10, 11) mittels Eisbrei (06), mit zumindest einer Eisbreierzeugereinheit (02), in der aus einem Kühlmittel, insbesondere aus einem Wasser-Alkohol-Gemisch, der Eisbrei erzeugt werden kann, wobei der Eisbrei (06) durch zumindest eine Versorgungsleitung (12) zum Küchengerät (10, 11) gefördert werden kann, wobei
in der Anlage eine Speichereinheit (07) vorgesehen ist, in der der in der Eisbreierzeugereinheit (02) aus dem Kühlmittel erzeugte Eisbrei (06) aufgenommen und zwischengespeichert werden kann, wobei in der Anlage (29) eine Mischeinheit (30) vorgesehen ist, in der aus dem Küchengeräte (10, 11) zurückfließendes, erwärmtes Kühlmittel bzw. Eisbrei mit in der Eisbreierzeugereinheit (02) erzeugtem Eisbrei gemischt werden kann,
**dadurch gekennzeichnet,**
**dass** die Mischeinheit (30) über eine Leitung (31) mit der Speichereinheit (07) verbunden ist, so dass das durch Mischung heruntergekühlte Gemisch durch diese Leitung (31) direkt zur Speichereinheit (07) gefördert werden kann.

2. Anlage nach Anspruch 1,
**dadurch gekennzeichnet,**
**dass** an der Versorgungsleitung (12) im Eisbreivorlauf zum Küchengerät (10, 11) zumindest eine Zirkulationsleitung (17) abzweigt, durch die ein überschüssiges Eisbreivolumen, das durch die Versorgungsleitung (12) gefördert wird und zur Kühlung des Küchengeräts (10, 11) beim aktuellen Betriebszustand nicht benötigt wird, aus der Versorgungsleitung (12) abfließen kann.

3. Anlage nach Anspruch 2,
**dadurch gekennzeichnet,**
**dass** die Zirkulationsleitung (12) in die Speichereinheit (07) mündet.

4. Anlage einem der Ansprüche 1 bis 3,
**dadurch gekennzeichnet,**
**dass** in der Leitung ein Ventil (32) vorgesehen ist, mit dem das Gemisch wahlweise in eine erste Abzweigleitung (33) oder in eine zweite Abzweigleitung (34) geleitet werden kann, wobei die erste Abzweigleitung (33) oberschichtig in die Speichereinheit (07) mündet, und wobei die zweite Abzweigleitung (34) unterschichtig in die Speichereinheit (07) mündet.

5. Anlage nach Anspruch 4,
**dadurch gekennzeichnet,**
**dass** an oder in der Leitung (31) und/oder an oder in der Mischeinheit (30) ein Temperatursensor (35) vorgesehen ist, mit dem die Mischtemperatur des Gemischs mittelbar oder unmittelbar gemessen werden kann.

6. Anlage nach Anspruch 5,
**dadurch gekennzeichnet,**
**dass** in der Anlage eine Steuer- und/oder Regeleinrichtung vorgesehen ist, mit der das Ventil (32) in Abhängigkeit der mit dem Temperatursensor (35) gemessenen Mischtemperatur ansteuerbar ist.

7. Anlage nach Anspruch 6,
**dadurch gekennzeichnet,**
**dass** die Steuer- und/oder Regeleinrichtung das Ventil (32) derart ansteuert, dass das Gemisch bei Unterschreiten einer vorgegebenen Grenztemperatur durch die erste Abzweigleitung (33) oberschichtig in die Speichereinheit (07) geleitet wird und bei Überschreiten der Grenztemperatur durch die zweite Abzweigleitung (34) unterschichtig in die Speichereinheit (07) geleitet wird.

8. Anlage nach einem der Ansprüche 1 bis 7,
**dadurch gekennzeichnet,**
**dass** in der Anlage eine zusätzliche zweite Speichereinheit vorgesehen ist, in der das vom Küchengerät zurückfließende, erwärmte Kühlmittel und/oder der zurückfließende, erwärmte Eisbrei aufgenommen und zwischengespeichert werden kann.

9. Anlage nach Anspruch 8,
**dadurch gekennzeichnet,**
**dass** das Kühlmittel durch eine Leitung von der ersten Speichereinheit zur Eisbreierzeugereinheit und getrennt davon durch eine zweite Leitung von der zweiten Speichereinheit zur Eisbreierzeugereinheit gefördert werden kann.

10. Anlage nach einem der Ansprüche 1 bis 9,
**dadurch gekennzeichnet,**
**dass** in der Speichereinheit (07) ein Rührwerk zur Umwälzung des Eisbreis vorgesehen ist.

## Claims

1. A system (29) for cooling at least one kitchen appliance (10, 11) by means of ice slush (06), comprising at least one ice slush production unit (02), in which the ice slush can be produced from a coolant, particularly a water-alcohol mixture, wherein the ice slush (06) can be transported to the kitchen appliance (10, 11) through at least one supply line (12), wherein the system features a storage unit (07), in which the ice slush (06) produced from the coolant in the ice slush production unit (02) can be accommodated and intermediately stored, and wherein the system (29) furthermore features a mixing unit (30), in which the heated coolant or ice slush flowing back from the kitchen appliance (10, 11) can be mixed with the ice slush produced in the ice slush production unit (02),
**characterized in that**
the mixing unit (30) is connected to the storage unit (07) by means of a line (31) such that the mixture that is cooled down due to the mixing process can be directly transported to the storage unit (07) through this line (31).

2. The system according to Claim 1,
**characterized in that**
at least one circulation line (17) branches off the supply line (12), in the direction of feeding the ice slush to the kitchen appliance (10, 11), wherein an excess ice slush volume that is transported through the supply line (12) and is not required for cooling the kitchen appliance (10, 11) in the current operating mode can drain out of the supply line (12) through said circulation line.

3. The system according to Claim 2,
**characterized in that**
the circulation line (12) leads into the storage unit (07).

4. The system according to one of Claims 1 to 3,
**characterized in that**
the line contains a valve (32) that makes it possible to selectively transport the mixture into a first branch line (33) or into a second branch line (34), wherein the first branch line (33) leads into the storage unit (07) in the upper layers and the second branch line (34) leads into the storage unit (07) in the lower layers.

5. The system according to Claim 4,
**characterized in that**
a temperature sensor (35) is provided on or in the line (31) and/or on or in the mixing unit (30) in order to directly or indirectly measure the mixing temperature of the mixture.

6. The system according to Claim 5,
**characterized in that**
the system contains a monitoring and/or control device that makes it possible to control the valve (32) in dependence on the mixing temperature measured by the temperature sensor (35).

7. The system according to Claim 6,
**characterized in that**
the monitoring and/or control device controls the valve (32) in such a way that the mixture is transported into the storage unit (07) in the upper layers through the first branch line (33) if it falls short of a predetermined limiting temperature and transported into the storage unit (07) in the lower layers through the second branch line (34) if it exceeds the limiting temperature.

8. The system according to one of Claims 1 to 7,
**characterized in that**
the system additionally features a second storage unit, in which the heated coolant and/or the heated ice slush flowing back from the kitchen appliance can be accommodated and intermediately stored.

9. The system according to Claim 8,
**characterized in that**
the coolant can be transported from the first storage unit to the ice slush production unit through a first line and separately transported from the second storage unit to the ice slush production unit through a second line.

10. The system according to one of Claims 1 to 9,
**characterized in that**
an agitating machine is provided in the storage unit (07) in order to circulate the ice slush.

## Revendications

1. Installation (29) pour le refroidissement d'au moins un appareil de cuisine (10, 11) au moyen de glace pilée (06), comprenant au moins une unité de production de glace pilée (02), dans laquelle la glace pilée peut être fabriquée à partir d'un réfrigérant, en particulier à partir d'un mélange eau-alcool, la glace pilée (06) pouvant être transportée par au moins une conduite d'alimentation (12) à l'appareil de cuisine (10, 11), une unité de stockage (07) étant prévue dans l'installation, unité dans laquelle la glace pilée (06) fabriquée dans l'unité de production de glace pilée (02) à partir du réfrigérant peut être réceptionnée et stockée provisoirement, sachant qu'il est prévu dans l'installation (29) une unité de mélange (30) dans laquelle du réfrigérant respectivement de la glace pilée réchauffé(e) et refluant de l'appareil de cuisine (10, 11) peut être mélangé(e) avec de la glace pilée fabriquée dans l'unité de production de glace pilée (02),
**caractérisée en ce que**
l'unité de mélange (30) est reliée par une conduite (31) à l'unité de stockage (07), de sorte que le mélange refroidi par le processus de mélange peut être transporté par cette conduite (31) directement à l'unité de stockage (07).

2. Installation selon la revendication 1,
**caractérisée en ce que**
sur la conduite d'alimentation (12), dans le circuit aller de la glace pilée vers l'appareil de cuisine (10, 11) dévie au moins une conduite de circulation (17), par laquelle un volume de glace pilée excédentaire, qui est transporté par la conduite d'alimentation (12) et n'est pas utilisé pour le refroidissement de l'appareil de cuisine (10, 11) dans l'état de service actuel, peut s'écouler de la conduite d'alimentation (12).

3. Installation selon la revendication 2,
**caractérisée en ce que**
la conduite de circulation (12) débouche dans l'unité de stockage (07).

4. Installation selon l'une quelconque des revendications 1 à 3,
**caractérisée en ce que**
dans la conduite est prévue une valve (32), avec laquelle le mélange peut être dirigé au choix dans une première conduite de dérivation (33) ou dans une seconde conduite de dérivation (34), la première conduite de dérivation (33) débouchant côté couche supérieure dans l'unité de stockage (07), et la seconde conduite de dérivation (34) débouchant côté couche inférieure dans l'unité de stockage (07).

5. Installation selon la revendication 4,
**caractérisée en ce que**
il est prévu sur ou dans la conduite (31) et/ou sur ou dans l'unité de mélange (30) un capteur de température (35) qui permet de mesurer directement ou indirectement la température de mélange du mélange.

6. Installation selon la revendication 5,
**caractérisée en ce que**
il est prévu dans l'installation un dispositif de commande et/ou de réglage avec lequel la valve (32) peut être actionnée en fonction de la température de mélange mesurée avec le capteur de température (35).

7. Installation selon la revendication 6,
**caractérisée en ce que**
le dispositif de commande et/ou de réglage actionne la valve (32) de telle sorte que le mélange est guidé, en cas de sous-dépassement d'une température limite prédéfinie, à travers la première conduite de dérivation (33) côté couche supérieure dans l'unité de stockage (07) et, en cas de sur-dépassement de la température limite, à travers la seconde conduite de dérivation (34) côté couche inférieure dans l'unité de stockage (07).

8. Installation selon l'une quelconque des revendications 1 à 7,
**caractérisée en ce que**
il est prévu dans l'installation une seconde unité de stockage supplémentaire, dans laquelle le réfrigérant réchauffé et refluant de l'appareil de cuisine et/ou la glace pilée réchauffée et refluant peut être réceptionné(e) et stocké(e) provisoirement.

9. Installation selon la revendication 8,
**caractérisée en ce que**
le réfrigérant peut être transporté par une conduite de la première unité de stockage à l'unité de production de glace pilée et séparément de cela par une seconde conduite de la seconde unité de stockage à l'unité de production de glacée pilée.

10. Installation selon l'une quelconque des revendications 1 à 9,
**caractérisée en ce que**
un agitateur est prévu dans l'unité de stockage (07) pour le brassage de la glace pilée.
